# EUROPÄISCHE PATENTSCHRIFT

(11) **EP 0 826 833 B1**
(45) Veröffentlichungstag und Bekanntmachung des Hinweises auf die Patenterteilung: **24.03.2004**
(21) Anmeldenummer: 97113071.1
(22) Anmeldetag: 30.07.1997
(51) Int. Cl.: E01F 15/08

(54) **Fahrspurtrenneinrichtung**
Median barrier
Bloc séparateur pour voies de circulation

(30) Priorität: 28.08.1996 DE 29614929 U
(43) Veröffentlichungstag der Anmeldung: 04.03.1998
(73) Patentinhaber: Hermann Spengler KG, 73479 Ellwangen (DE)
(72) Erfinder: Spengler, Bernd, 73479 Ellwangen (DE)
(74) Vertreter: Dziewior, Joachim, Dipl.-Phys. Dr.

(56) Entgegenhaltungen:
- EP-A- 0 589 073
- CH-A- 443 387
- FR-A- 2 294 269

## Beschreibung

Die Erfindung betrifft eine Fahrspurtrenneinrichtung zum Abbremsen, Zurückleiten oder Stoppen von von der Fahrbahn abkommenden Fahrzeugen, bestehend aus entlang der Fahrbahn oder zwischen deren Fahrspuren anzuordnenden, in Längsrichtung aneinandergereihten und miteinander in Verbindung stehenden Betonelementen von untereinander vorzugsweise gleicher Gestalt, die auf ihrer der von Fahrzeugen befahrenen Fahrbahn zugewandten Wandfläche eine schräg aufwärts verlaufende Anfahrfläche aufweisen und an ihren dazu senkrecht ausgerichteten Stirnflächen mit im Inneren des Betonelementes verankerten, als senkrecht angeordnete Platte ausgebildeten Verbindungsgliedern versehen sind, die bei stirnseitig dicht aneinandergestellten Betonelementen ineinandergreifen.

Eine derartige Fahrspurtrenneinrichtung ist beispielsweise aus der EP 0 589 073 bekannt. Gegenüber Fahrspurtrenneinrichtungen, die beispielsweise mit Hilfe von Gleitschalungen und Transportbeton vor Ort erstellt werden, besitzen solche aus einzelnen Betonelementen hergestellte Fahrspurtrenneinrichtungen den Vorteil, daß sie an geeigneten Fertigungsstätten unter günstigeren Bedingungen hergestellt und dann als fertige Teile zum Einsatzort transportiert werden können, wo sie mit Hilfe der Verbindungsglieder zu einem festem Verbund aneinander gereiht werden können. Die einzelnen Teile können auch in gewissen Fällen zusätzlich am Boden verankert werden, um den festen Verbund zu verbessern.

Bei den bisher bekannten, aus einzelnen Betonelementen aufgebauten Fahrspurtrenneinrichtungen hat sich jedoch als nachteilig herausgestellt, daß beim Auffahren unter einem größeren Winkel erhebliche Seitenkräfte aufgenommen werden müssen, denen die Betonelemente unter Umständen nicht mehr Stand halten. Der Grund hierfür ist darin zu sehen, daß die von den Verbindungsgliedern ins Betonelement eingeleiteten Querkräfte zu Biege- und/oder Zugbelastungen im Beton führen, wodurch die Verbindungsglieder ausreißen können.

Der Erfindung liegt die Aufgabe zugrunde, eine Fahrspurtrenneinrichtung der eingangs genannten Art so auszubilden, daß sie in der Lage ist, auch größere Seitenkräfte ohne die Gefahr eines Ausreißens der Verbindungsglieder aufzunehmen, wie sie beim Auffahren unter größerem Winkel, insbesondere durch schwere Fahrzeuge auftreten können.

Diese Aufgabe wird nach der Erfindung dadurch gelöst, daß die Verbindungsglieder an einem Verankerungskorb angeschlossen sind, dessen senkrecht zur die Anfahrfläche aufweisenden Wandfläche sich erstreckende Breite und dessen Höhe wenigstens der Breite und Höhe des Verbindungsgliedes entspricht, wobei der Verankerungskorb von mehreren U-förmigen, übereinander mit gegenseitigem Abstand angeordneten Bügelteilen gebildet ist, die über senkrecht verlaufende Profilleisten miteinander verbunden und die Bügelteile an ihrem dem Verbindungsglied zugewandten Ende an einem gestreckt ovalförmigen Anschlußrahmen befestigt sind, wobei der Anschlußrahmen das Verbindungsglied umschließt und trägt.

Der durch die Erfindung erreichte Vorteil besteht im wesentlichen darin, daß der Verankerungskorb im Inneren des Betonelementes eine zusätzliche, die auftretenden Kräfte, insbesondere die Zug- und Scherkräfte aufnehmende Armierung bildet, so daß auch hohe, über die Verbindungsglieder in das Betonelement eingeleitete Querkräfte ohne Beschädigungen oder Zerstörungen des Betonelementes aufgenommen werden. Gleichzeitig wird die Betonqualität durch diese zusätzliche Armierung erhöht.

Günstig ist es hierbei weiter, wenn die Bügelteile untereinander gleichen Abstand aufweisen.

Um das Auftreten lokaler Kräfte weiter zu vermindern, wird im Rahmen der Erfindung weiter vorgeschlagen, daß die Bügelteile im Bereich ihres Bügelrückens kreisbogenförmig verlaufen. Dadurch wird auch eine optimale Einbettung der zusätzlichen Armierung im Beton gewährleistet.

Das Verbindungsglied kann zweckmäßigerweise aus einer im Querschnitt J-förmigen, dadurch einen Haken bildenden Verankerungsplatte bestehen, die auf ihrer den Haken aufweisenden Seite ein Winkelprofil trägt, wobei der Raum zwischen dem Winkelprofil und dem Haken eine Aufnahmekammer für das Verbindungsglied des angrenzenden Betonelements bildet. Der frei vorstehende Schenkel des Winkelprofils schließt dabei zweckmäßigerweise bündig mit der Stirnfläche des Betonelements ab.

Schließlich ist im Rahmen der Erfindung vorgesehen, daß die beiden Verbindungsglieder eines Betonelements durch wenigstens eine Verbindungsstrebe miteinander verbunden sind. Auf diese Weise kann jedes Betonelement vergleichsweise hohe, auf die beiden Verbindungsglieder einwirkende Zugkräfte aufnehmen.

Im folgenden wird die Erfindung an einem in der Zeichnung dargestellten Ausführungsbeispiel näher erläutert; es zeigen:
- Fig. 1: eine Seitenansicht eines nur teilweise dargestellten Betonelements der Fahrspurtrenneinrichtung,
- Fig. 2: eine Stirnansicht des Gegenstands nach Fig. 1
- Fig. 3: einen Schnitt durch den Gegenstand nach Fig. 1 längs der Linie B-B,
- Fig. 4: einen Längsschnitt durch den Gegenstand nach Fig. 1 längs der Linie A-A.

Die in der Zeichnung dagestellte Fahrspurtrenneinrichtung dient zum Abbremsen, Zurückleiten oder Stoppen von Fahrzeugen, die - aus welchen Gründen auch immer - von der vorgeschriebenen bzw. vorgesehenen Fahrbahn abkommen und damit Gefahr laufen, entweder beispielsweise über eine Böschung abzustürzen oder aber mit dem entgegenkommenden Verkehr zu kollidieren.

Dazu besteht die Fahrtspurtrenneinrichtung im einzelnen aus entlang der Fahrbahn oder zwischen deren Fahrspuren anzuordnenden Betonelementen 1 von untereinander vorzugsweise gleicher Gestalt, die in Längsrichtung aneinander gereiht werden und miteinander in Verbindung stehen. Die der von Fahrzeugen befahrenen Fahrbahn zugewandte Wandfläche 2 des Betonelements 1 weist, wie sich insbesondere aus den Fig. 2 und 3 ersehen läßt, eine schräg aufwärts verlaufende Anfahrfläche 3 auf, die einen harten Aufprall des Fahrzeugs an dem Betonelement aufnimmt.

An ihren senkrecht zu den Wandflächen 2 ausgerichteten Stirnflächen 4 sind die Betonelemente 1 mit im Inneren verankerten Verbindungsgliedern 5 versehen, die bei stirnseitig dicht aneinander gestellten Betonelementen 1 ineinander greifen.

Da beim Auffahren unter einem relativ großen Winkel hohe Seitenkräfte auftreten, die zunächst von den Verbindungsgliedern 5 aufgenommen und ins Innere der Betonelemente 1 geleitet werden, besteht durch das Auftreten hoher Zugbelastungen die Gefahr, daß Teile der Betonelemente 1 ausbrechen, möglicherweise sogar das Verbindungsglied sich vollständig löst. Um diese Gefahr zu beseitigen oder zumindest zu verkleinern, sind die Verbindungsglieder 5 an einen Verankerungskorb 6 angeschlossen. Dieser Verankerungskorb 6 ist so gestaltet, daß dessen senkrecht zur Wandfläche 2 sich erstreckende Breite und dessen Höhe wenigstens der Breite und der Höhe des Verbindungsgliedes 5 entspricht. Auf diese Weise wird jedenfalls ein erheblicher Teil der am Verbindungsglied 5 auftretenden Kräfte in den sich über ein größeres Volumen im Betonelement 1 erstreckenden Verankerungskorb 6 abgeleitet, wodurch insgesamt höhere Querkräfte aufgenommen werden können.

Wie sich insbesondere aus den Fig. 1 und 4 ersehen läßt, ist der Verankerungskorb 6 von mehreren U-förmigen, übereinander mit gegenseitigem Abstand angeordneten Bügelteilen 7 gebildet, die über senkrecht verlaufende Profilleisten 8 miteinander verbunden sind. Die Bügelteile 7 weisen dabei untereinander gleichen Abstand auf. Im Ausführungsbeispiel sind, wie Fig. 1 zeigt, insgesamt 6 derartige Bügelteile 7 vorgesehen, die über insgesamt fünf Profilleisten 8 miteinander verbunden sind. Im Bereich ihres Bügelrückens verlaufen die Bügelteile 7, wie sich aus Fig. 4 ersehen läßt, kreisbogenförmig, wodurch das Auftreten lokaler Kraftspitzen vermieden wird. Wie sich insbesondere aus den Fig. 2 und 3 ersehen läßt, sind die Bügelteile 7 an ihrem dem Verbindungsglied 5 zugewandten freien Ende an einem gestreckt ovalförmigen Anschlußnahmen 9 befestigt. Dieser Anschlußrahmen 9 umschließt und trägt dabei auch das Verbindungsglied 5. Das Verbindungsglied 5 kann dabei in nicht näher dargestellter Weise am Anschlußrahmen 9 beispielsweise angeschweißt sein.

Das Verbindungsglied 5 selbst ist von einer im Querschnitt J-förmigen Verankerungsplatte gebildet, die dadurch eine im Querschnitt hakenförmige Gestalt besitzt, wie sich dies gut aus der Figur 4 ersehen läßt. Um für das entsprechend hakenförmig ausgebildete Verbindungsglied 5 des benachbarten Betonelements eine geeignete Aufnahmekammer 11 zu bilden, trägt das Verbindungsglied 5 auf ihrer den Haken aufweisenden Seite ein Winkelprofil 10. Der Raum zwischen dem Winkelprofil 10 und dem Haken bildet damit die Aufnahmekammer 11. Der freivorstehende Schenkel des Winkelprofils 10 schließt dabei bündig mit der Stirnfläche des Betonelements 1 ab. Um im übrigen auch reine Zugkräfte ohne weiteres aufnehmen zu können, sind die beiden Verbindungsglieder 5 eines Betonelements 1 durch wenigstens eine Verbindungstrebe 12 miteinander verbunden, wie sich dies aus der Fig. 4 ergibt.

## Patentansprüche

1. Fahrspurtrenneinrichtung zum Abbremsen, Zurückleiten oder Stoppen von von der Fahrbahn abkommenden Fahrzeugen, bestehend aus entlang der Fahrbahn oder zwischen deren Fahrspuren anzuordnenden, in Längsrichtung aneinandergereihten und miteinander in Verbindung stehenden Betonelementen (1) von untereinander vorzugsweise gleicher Gestalt, die auf ihrer der von Fahrzeugen befahrenen Fahrbahn zugewandten Wandfläche (2) eine schräg aufwärts verlaufende Anfahrfläche (3) aufweisen und an ihren dazu senkrecht ausgerichteten Stirnflächen (4) mit im Inneren des Betonelementes verankerten, als senkrecht angeordnete Platte ausgebildete Verbindungsgliedern (5) versehen sind, die bei stirnseitig dicht aneinandergestellten Betonelementen (1) ineinandergreifen, **dadurch gekennzeichnet, daß** die Verbindungsglieder (5) an einen Verankerungskorb (6) angeschlossen sind, dessen senkrecht zur die Anfahrfläche aufweisenden Wandfläche (2) sich erstreckende Breite und dessen Höhe wenigstens der Breite und Höhe des Verbindungsgliedes (5) entspricht, wobei der Verankerungskorb (6) von mehreren U-förmigen, übereinander mit gegenseitigem Abstand angeordneten Bügelteilen (7) gebildet ist, die über senkrecht verlaufende Profilleisten (8) miteinander verbunden und die Bügelteile (7) an ihrem dem Verbindungsglied (5) zugewandten freien Ende an einem gestreckt ovalförmigen Anschlußrahmen (9) befestigt sind, wobei der Anschlußrahmen (9) das Verbindungsglied (5) umschließt und trägt.

2. Fahrspurtrenneinrichtung nach Anspruch 1, **dadurch gekennzeichnet, daß** die Bügelteile (7) untereinander gleichen Abstand aufweisen.

3. Fahrspurtrenneinrichtung nach Anspruch 1 oder 2, **dadurch gekennzeichnet, daß** die Bügelteile (7) im Bereich ihres Bügelrückens kreisbogenförmig verlaufen.

4. Fahrspurtrenneinrichtung nach einem der Ansprüche 1 bis 3, **dadurch gekennzeichnet, daß** das Verbindungsglied (5) aus einer im Querschnitt J-förmigen, dadurch einen Haken bildenden Verankerungsplatte besteht, die auf ihrer den Haken aufweisenden Seite ein Winkelprofil (10) trägt, wobei der Raum zwischen dem Winkelprofil (10) und dem Haken eine Aufnahmekammer (11) für das Verbindungsglied (5) des angrenzenden Betonelements (1) bildet.

5. Fahrspurtrenneinrichtung nach Anspruch 4, **dadurch gekennzeichnet, daß** der frei vorstehende Schenkel des Winkelprofils (10) bündig mit der Stirnfläche des Betonelements (1) abschließt.

6. Fahrspurtrenneinrichtung nach einem der Ansprüche 1 bis 5, **dadurch gekennzeichnet, daß** die beiden Verbindungsglieder (5) eines Betonelements (1) durch wenigstens eine Verbindungsstrebe (12) miteinander verbunden sind.

## Claims

1. Lane separation device for braking, guiding back or stopping vehicles that deviate from the roadway, comprising concrete elements (1), to be arranged along the roadway or between its lanes, positioned in a row in a longitudinal direction and connected to one another, and preferably of the same shape as one another, which on their wall surface (2) facing the roadway on which vehicles travel have a collision face (3) running obliquely upwards, and on the frontal faces (4) of the concrete element that are aligned perpendicular to that, they are equipped with connection elements (5), anchored in the interior of the concrete element, which are designed as a plate arranged perpendicularly, and which engage with one another when the concrete elements (1) are placed close together,
**characterised in that**
the connection elements (5) are connected to an anchorage basket (6), whose width - which extends perpendicular to the wall surface (2) that has the collision face - and whose height corresponds at least to the width and height of the connection element (5), wherein the anchorage basket (6) is formed of several U-shaped stirrup parts (7) which are arranged over one another at a mutual distance apart, and which are connected to one another via profile strips (8) running vertically, and on their free end facing the connection element (5), the stirrup parts (7) are fastened to an elongated oval-shaped connection frame (9), wherein the connection frame (9) encloses and bears the connection element (5).

2. Lane separation device in accordance with claim 1, **characterised in that** the stirrup parts (7) are the same distance apart from one another.

3. Lane separation device in accordance with claim 1 or 2, **characterised in that** the stirrup parts (7) have the shape of a circular arc in the region of their stirrup back.

4. Lane separation device in accordance with one of the claims 1 to 3, **characterised in that** the connection element (5) comprises an anchorage plate which has a J-shaped cross-section, thus forming a hook, and which on its side that has the hook bears an angle profile (10), wherein the space between the angle profile (10) and the hook forms a receiving chamber (11) for the connection element (5) of the adjacent concrete element (1).

5. Lane separation device in accordance with claim 4, **characterised in that** the freely projecting leg of the angle profile (10) concludes flush with the frontal face of the concrete element (1).

6. Lane separation device in accordance with one of the claims 1 to 5, **characterised in that** the two connection elements (5) of a concrete element (1) are connected to one another via at least one connection brace (12).

## Revendications

1. Dispositif de séparation de voies de circulation, pour freiner, ramener sur la chaussée ou arrêter des véhicules qui quittent la route, comprenant des éléments en béton (1), de préférence de forme identique, qui sont alignés dans la direction longitudinale le long de la chaussée ou entre les voies de circulation de celle-ci et sont liés les uns aux autres, qui, sur leur face de paroi (2) tournée vers la chaussée empruntée par les véhicules, présentent une surface de contact (3) inclinée s'étendant vers le haut et, sur leurs faces frontales (4) perpendiculaires à celle-ci, sont pourvus d'organes de liaison (5) conformés en plaques verticales, ancrées à l'intérieur de l'élément en béton, qui s'engagent les unes dans les autres lorsque les éléments en béton (1) sont serrés les uns contre les autres côté frontal, **caractérisé en ce que** les organes de liaison (5) sont reliés à une cage d'ancrage (6), dont la largeur orientée perpendiculairement à la face de paroi (2) contenant la surface de contact, et la hauteur correspondent au moins à la largeur et à la hauteur de l'organe de liaison (5), la cage d'ancrage (6) étant formée de plusieurs éléments en étrier (7) en forme de U, qui sont disposés les uns au-dessus des autres, à distance les uns des autres, et sont reliés entre eux par des barres de profilé (8) verticales, les éléments en étrier (7), à leur extrémité libre tournée vers l'organe de liaison (5), étant fixés à un cadre de raccordement (9) allongé ovale , le cadre de raccordement (9) entourant et portant l'organe de liaison (5).

2. Dispositif de séparation de voies de circulation selon la revendication 1, **caractérisé en ce que** les éléments en étrier (7) sont disposés à la même distance les uns des autres.

3. Dispositif de séparation de voies de circulation selon la revendication 1 ou 2, **caractérisé en ce que** les éléments en étrier (7), dans la région de leur dos, ont une forme d'arc de cercle.

4. Dispositif de séparation de voies de circulation selon une des revendications 1 à 3, **caractérisé en ce que** l'organe de liaison (5) est formé d'une plaque d'ancrage à section en forme de J, qui forme un crochet et porte côté crochet un profilé en équerre (10), l'espace entre le profilé en équerre (10) et le crochet formant une chambre de réception (11) pour l'organe de liaison (5) de l'élément en béton (1) voisin.

5. Dispositif de séparation de voies de circulation selon la revendication 4, **caractérisé en ce que** l'aile saillante libre du profilé en équerre (10) est affleurante avec la face frontale de l'élément en béton (1).

6. Dispositif de séparation de voies de circulation selon une des revendications 1 à 5, **caractérisé en ce que** les deux organes de liaison (5) d'un élément en béton (1) sont reliés entre eux par au moins une barre de liaison (12).
